# EUROPÄISCHE PATENTSCHRIFT

(11) **EP 0 918 103 B1**
(45) Veröffentlichungstag und Bekanntmachung des Hinweises auf die Patenterteilung: **03.03.2004**
(21) Anmeldenummer: 98114508.9
(22) Anmeldetag: 03.08.1998
(51) Int. Cl.: D03D 47/40

(54) **Verfahren und Vorrichtung zum Erzeugen von sortenreinem Schussfadenabfall aus Fangleisten**
Method and device for obtaining pure weft waste of catch selvedges
Procédé et dispositif pour obtenir des déchets de fil de trame purs des lisières de retenue

(30) Priorität: 02.10.1997 DE 19743611
(43) Veröffentlichungstag der Anmeldung: 26.05.1999
(73) Patentinhaber: LINDAUER DORNIER GESELLSCHAFT M.B.H, 88129 Lindau (DE)
(72) Erfinder: Krumm, Valentin, 88138 Hergensweiler (DE)

(56) Entgegenhaltungen:
- EP-A- 0 127 719
- DE-U- 29 708 758
- GB-A- 2 021 161
- US-A- 4 453 572
- US-A- 4 513 791
- PATENT ABSTRACTS OF JAPAN vol. 095, no. 002, 31. März 1995 (1995-03-31) & JP 06 322646 A (UNITIKA LTD;OTHERS: 01), 22. November 1994 (1994-11-22)
- PATENT ABSTRACTS OF JAPAN vol. 016, no. 425 (C-0982), 7. September 1992 (1992-09-07) & JP 04 146243 A (TSUDAKOMA CORP), 20. Mai 1992 (1992-05-20)

## Beschreibung

Die Erfindung betrifft ein Verfahren und eine Vorrichtung zum Erzeugen von sortenreinem Schussfadenabfall bei der Gewebeherstellung auf Webmaschinen und zur wahlweisen Wiederverwendung des Kettmaterials aus einer mit einem Rotations-Kantendreher hergestellten Fangleiste, wobei der die Dreherfäden führende Rotationskörper des Rotations-Kantendrehers in seiner Drehrichtung vorzugsweise umkehrbar ist.

Bekannt ist aus der EP 0 127 719 A1 eine Vorrichtung zum Abziehen der von einem auf Webmaschinen hergestellten Gewebe abgetrennten Hilfskante, die gelegentlich als Gewebeleiste oder Fangleiste bezeichnet wird.
Die nahe der Warenabzugswalze einer Webmaschine angeordnete Vorrichtung besitzt einen mit einer Injektordüse ausgestatteten Hilfskanten-Abziehkanal.
Die aus Kette und Schuss bestehende Hilfskante wird pneumatisch mittels der Vorrichtung einem Abfallbehälter zugeführt, ohne dass die Kettfäden und Schussfäden zwecks Erhalt eines sortenreinen Abfalls in irgendeiner Weise ab Webmaschine sortiert würden.

Ferner ist aus der EP 0 681 044 A1 ein Verfahren zum Abziehen von Abfallkanten und eine Abzugseinrichtung zum Durchführen des Verfahrens bekannt, wonach die beim Weben auf einer Webmaschine gebildete Abfallkante zwischen zwei angetriebenen Abzugswalzen, die eine Klemmstelle für die Abfallkante bilden, hindurch in einen Abfallbehälter geleitet wird. Die aus Kette und Schuss bestehende Abfallkante wird hier also mit mechanischen Mittel dem Abfall zugführt, ohne dass ein Trennprozess zwecks Erhalt eines sortenreinen Schussmaterialabfalls und eines sortenreinen Kettmaterialabfalls ab Webmaschine erfolgen würde.

Schließlich ist aus der DE 297 08 758 U1 eine Webmaschine bekannt, auf der die Kanten eines herzustellenden Gewebes und die Fangleisten durch sogenannte Rotations-Kantendreher realisiert werden.
Im Gegensatz zu dem zuvor genannten bekannten technischen Lehren werden hier die Schussfäden zum Ausbilden der Fangleiste durch lediglich zwei Dreherfäden mittels des Rotations-Kantendrehers abgebunden, um so die Fangleiste bzw. die Abfallkante zu bilden. Über die weitere Behandlung oder Verwendung der von der Gewebekante abgetrennten Fangleiste gibt diese Druckschrift keine Auskunft.

Ein sortenreiner Schussfadenabfall kann nicht in jedem Fall mit diesem Rotations-Kantendreher erzielt werden, da gerade bei reißkraftarmen Garnen, wie z.B. Kaschmirgarnen, kein Kaschmirgarn für den Dreherfaden verwendet werden kann, weil dieses Garn in seiner Struktur zu schwach ist. Dreherfadenbrüche wären die Folge, die dann zu Webmaschinenstillständen führen.
Um diese Unzulänglichkeit zu beseitigen, wird bis gegenwärtig als Dreherfaden ein Wollzwirn verwendet, der in seiner Qualität den Beanspruchungen in dem Rotations-Kantendreher standhält. Ein solcher Wollzwirn trägt aber u.U. nicht zur Sortenreinheit der Fangleiste bei. Ein solcher Abfall ist daher weniger wertvoll und bezüglich seiner Wiederverwendung in einer Spinnerei ungeeignet.

Ein Verfahren und eine Vorrichtung zur Bildung einer zeitweilig vorhandenen Fangleiste an einem auf schützenlosen Webmaschinen herzustellenden Gewebe ist aus dem Dokument DE 30 25 744 A1 bekannt.

Der Gegenstand des vorbekannten Dokuments stellt u.a. darauf ab, den mit dem Ausbilden eine Fangleiste einhergehenden Garnabfall zu reduzieren. Dies soll dadurch erfolgen, dass einer Vorrichtung zum Abbinden der Schussfäden in der Fangleiste eine ähnliche oder gleiche Vorrichtung nachgeordnet wird, die bindungsgleich die zuvor erfolgten Abbindungen wieder auflöst und daraufhin die Schussfadenenden mittels einer geeigneten Vorrichtung aus der Fangleiste entfernt werden.

Die von den Verkreuzungen befreiten Dreherfäden sind Endlosfäden, die der fangleistenbildenden Vorrichtung wieder zugeführt werden.

Beim Auflösen der Fangleiste werden die Schussfadenenden durch einen oder mehrere Saugdüsen erfasst und dem Abfall zugeführt. Ein sortenreiner Abfall wird dann nicht realisiert, wenn Schussfadenmaterial verschiedener Qualität verarbeitet wird.

Der Erfindung liegt daher die Aufgabe zugrunde, ein Verfahren und eine Vorrichtung zu schaffen, womit erstens ein absolut sortenreiner Schussfadenabfall aus Fangleisten im Webprozess erzielt werden kann, der 100 %ig wiederverwendbar ist und wonach zweitens die zur Fangleistenbildung verwendeten Dreherfäden als solche wahlweise erneut als Dreherfäden verwendet werden können.

Erfindungsgemäß wird die Aufgabe durch die Merkmale der Ansprüche 1 und 8 gelöst.
Danach werden nach dem Trennen der Fangleiste vom Gewebe diese einem Rotationskörper zugeführt, der wenigstens im Hinblick auf seine Ansteuerung mit dem Antrieb des Rotations-Kantendrehers gleichgeschaltet ist und dadurch ein Aufzwirnen bzw. Aufdrehen der Volldreherbindung der Fangleiste erfolgt.
Durch den synchronen bzw. asynchronen Lauf zwischen dem die Fangleiste aufzwirnenden Rotationskörper und dem Rotations-Kantendreher wird es erstmals möglich, die mittels eines Rotations-Kantendrehers hergestellte Volldreherbindung einer Fangleiste aufzudrehen und die darin fest eingebundenen Schussfadenenden wieder aus der Bindung zu lösen und so die Schussfadenenden sortenrein, vor dem aufzwirnenden Rotationskörper, als Abfall aufzunehmen.
Dieser dann sortenreine Schussfadenabfall kann durch weitere Aufbereitung in der Spinnerei wieder verwendet werden. In gleicher Weise ist dies zutreffend für den Fall, dass es sich um synthetische Schussfäden oder synthetische Dreherfäden handelt, die dann durch Einschmelzen zu einem sortenreinen Ausgangsmaterial geführt werden können.

Je nach Verwendung von Schuss- und Dreherfadenmaterial kann eine erhebliche Kosteneinsparung pro Webmaschine und Jahr erzielt werden. Des weiteren entfällt dadurch die kostenaufwendige Entsorgung des Abfalls, was sich als ein erheblicher Beitrag zur positiven Umweltbeeinflussung darstellt.

Die Erfindung soll nachstehenden anhand eines Ausführungsbeispieles näher erläutert werden.

Die Figur zeigt eine schematische Darstellung der erfindungsgemäßen Vorrichtung zum Erzeugen eines sortenreinen Schussfadenabfalls bei Verwendung von Spulen als Dreherfadenlieferer.

In der Figur ist die linksseitig eines hergestellten Gewebes 2 vorhandene Vorrichtung zum Erzeugen von sortenreinem Schussfadenabfall aus Fangleisten 1 auf einer Webmaschine dargestellt. Die Webmaschine selbst ist hier nicht gezeigt, lediglich ansatzweise ist das auf der Webmaschine hergestellte und aus Schussfäden 3 und Kettfäden 10 bestehende Gewebe 2 zu sehen.
Wie an sich bekannt, werden auf schnell laufenden Webmaschinen zum Herstellen von festem und vom visuellen Eindruck her gediegenen Gewebekanten und zum Ausbilden von sogenannten Fangleisten 1 Rotations-Kantendreher 18 verwendet, wie sie unter anderem aus der vorgenannten DE 297 08 758 U1 bekannt sind.

Die erfindungsgemäße Lösung stellt nun darauf ab, dass die von Dreherfadenspulen 12 abgezogenen und zum Bilden einer eine Volldreherbindung aufweisende Fangleiste 1 verwendeten Dreherfäden 4 nach dem Abtrennen der Fangleiste 1 von dem Gewebe 2 mittels einer Schere 9 durch eine Aufdrehvorrichtung 5 derart bewegt werden, dass sich die Volldreherbindungen 1a auflösen und die dabei frei werdenden Enden 3a der Schussfäden 3 von einer aus einem Saugrohr 6a und aus wenigstens einem Sammelbehälter 6b bestehenden Abführeinrichtung 6 aufgenommen werden.
Wenn das Abführen oder das Sammeln der Schussfadenenden 3a in Abhängigkeit von einem dem Webprozess in der Webmaschinensteuerung zugrunde liegenden Schussfadenwahlprogramm vorgenommen wird, ist in weiterer Ausgestaltung der Erfindung die Abführeinrichtung 6 mit z.B. einem drehangetriebenen, mehrere Sammelbehälter 6b tragenden Drehteller ausgerüstet, der mittels eines elektromotorischen Antriebs 6c gemäß dem Schussfadenwahlprogramm den jeweiligen Sammelbehälter 6b der als Saugeinrichtung ausgebildeten Vorkehrung 6a zuordnet. Dies kann insbesondere beim Weben mehrfarbiger Gewebe mit verhältnismäßig breitem einfarbigen Schussfadenabschnitten von Vorteil sein. Zu diesem Zweck steht der Antrieb 6c über eine Steuerleitung 17 mit der Webmaschinensteuerung 8, in der das Schussfadenwahlprogramm abgelegt ist, signalübertragend in Verbindung.

In weitere Ausgestaltung der Erfindung werden insbesondere die Verfahrensschritte Ausbilden einer Fangleisten-Volldreherbindung 1a, Abtrennen der Fangleiste 1 von dem Gewebe 2 mittels der Schere 9 und das Aufdrehen der Volldreherbindung 1a mittels der Aufdrehvorrichtung 5 durch die Ablaufsteuerung 8 elektrisch gesteuert ausgeführt.

Dabei kann das Aufdrehen der Volldreherbindungen 1 a synchron oder asynchron zu deren Herstellung durch den Rotations-Kantendreher 18 erfolgen. Wichtig ist dabei, dass bei asynchroner Betriebsweise und bei einer Betriebsweise mit Drehrichtungsumkehr die Anzahl der Vor- und Rückwärtsdrehungen der Rotationskörper 5a und 18a gleich groß ist. Dadurch ist sichergestellt, dass die Volldreherbindungen 1a immer im Bereich des Soges der Abführeinrichtung 6 aufgelöst werden.
Wenn also das Ausbilden der Volldreherbindungen 1a durch z.B. eine abwechselnde Drehrichtungsumkehr des in seiner Drehrichtung umkehrbaren Rotationskörpers 18a des Rotations-Kantendrehers 18 erfolgt, dann muss auch das Aufdrehen der Volldreherbindungen 1a zwangsläufig durch gesteuertes Umkehren der Drehrichtung des Rotationskörpers 5a der Aufdrehvorrichtung 5 erfolgen.
Die entsprechenden Steuerbefehle werden von der Ablaufsteuerung 8 über die Leitungen 15 und 16 signalübertragend dem Rotations-Kantendreher 18 bzw. der Aufdrehvorrichtung 5 erteilt.

Nach einem weiteren Verfahrensmerkmal werden die zum Ausbilden der Volldreherkante 1a verwendeten Dreherfäden 4 nach dem Auflösen der Volldreherbindungen 1a über eine Abziehvorrichtung 7 zu einem Sammelbehälter 14 geleitet.
Anstelle der als drehangetriebene Walze 7a und als Anpresswalze 7b dargestellten Abziehvorrichtung 7 und des Sammelbehälters 14 können die Dreherfäden 4 auf ein Paar von auf einem drehangetriebenen Spulenträger angeordneten drehangetriebenen Spulenkörper aufgespult und gegebenenfalls erneut als Dreherfäden verwendet werden.

Die erfindungsgemäße Vorrichtung zur Verfahrensdurchführung besteht aus der zuvor erwähnten Ablaufsteuerung 8, die einen an sich bekannten Rotations-Kantendreher 18 mit Rotationskörper 18a über die Steuerleitung 15 zum Ausbilden einer eine Volldreherkante 1a aufweisenden Fangleiste 1 ansteuert.
Der Rotationskörper 18a besitzt, wie an sich bekannt, Ösen 18b, durch die jeweils ein Dreherfaden 4 zu der zu bildenden Fangleiste 1 geführt ist. Der Rotationskörper 18a selbst muss in seiner Drehrichtung umkehrbar sein, weil die Dreherfäden 4 von ortsfest angeordneten Dreherfadenspulen 12 abgezogen werden.

Ferner besteht die Vorrichtung aus einer in linearer Fortsetzung der Fangleiste 1 vorhandenen Vorrichtung 5 zum Aufdrehen der Volldreherbindung 1a, wobei der Antrieb 5b der Vorrichtung 5 über eine Steuerleitung 16 von der Steuerung 8 angesteuert wird.

Die Aufdrehvorrichtung 5 besitzt einen drehangetriebenen Rotationskörper 5a, der Ösen zum Hindurchführen der Dreherfäden 4 aufweist.

Im vorliegenden Ausführungsbeispiel steht der Rotationskörper 5a mit dem Antrieb 5b über eine biegsame Welle 5c in Wirkverbindung.
Zwischen dem Rotations-Kantendreher 18 und der Aufdrehvorrichtung 5 ist nach der Fangleiste 1, die von dem Gewebe 2 mittels der Schere 14 abgetrennt ist, die Abführeinrichtung 6 für die Schussfadenenden 3a derart eingeordnet, dass eine Vorkehrung 6a in Gestalt eines Saugrohres die Schussfadenenden 3a nach dem Auflösen der Volldreherbindung 1a absaugt und in wenigstens einen als Mittel 6b ausgebildeten Sammelbehälter fördert.

Die Abführeinrichtung 6 besitzt mehrere auf einem drehangetriebenen Drehteller montierte Sammelbehälter 6b, wobei wie im Verfahrensablauf bereits dargelegt, das sortenreine Sammeln der Schussfadenenden 3a steuerungstechnisch in Abhängigkeit von einem dem Webprozess in der hier nicht gesondert dargestellten Webmaschinensteuerung zugrunde liegenden Schussfadenwahlprogramm vorgenommen wird.
Mit anderen Worten ausgedrückt, ein erster Sammelbehälter wird alle Schussfadenenden einer ersten Schussfarbe aufnehmen, ein zweiter Sammelbehälter wird als Schussfadenenden einer zweiten Schussfarbe aufnehmen und ein dritter Sammelbehälter wird alle Schussfadenenden einer dritten Schussfarbe aufnehmen.
Entsprechend der durch das Schussfadenwahlprogramm in ein Webfach einzutragenden Schussfarben wird der Drehantrieb 6c über die Leitung 17 von der Ablaufsteuerung 8 dementsprechend angesteuert.

Mit der erfindungsgemäßen technischen Lehre ist es erstmals möglich, die in einer Volldreherkante fest eingebundenen Schussfäden einer Fangleiste bindungsmäßig wieder zu lösen und diese sortenrein nach dem Aufdrehen als sortenreinen Abfall zu sammeln. Die Dreherfäden können entweder als sortenreiner Abfall gesammelt oder durch auf einem drehangetriebenen Spulenträger angeordnete Spulenkörper aufgewickelt und erneut als Dreherfäden verwendet werden.

### ZEICHNUNGS-LEGENDE

- 01: Fangleiste
- 01a: Volldreherbindung
- 02: Gewebe
- 03: Schussfaden
- 03a: Schussfadenende
- 04: Dreherfaden .
- 05: Aufdrehvorrichtung
- 05a: Rotationskörper
- 05b: Antrieb
- 05c: biegsame Welle
- 06: Abführeinrichtung
- 06a: Vorkehrung
- 06b: Mittel
- 06c: Antrieb
- 07: Abziehvorrichtung
- 07a: Walze
- 07b: Walze
- 08: Ablaufsteuerung
- 09: Schere
- 10: Kettfaden
- 11: Gewebekante
- 12: Spule
- 13: Spule
- 14: Sammelbehälter
- 15: Steuerleitung
- 16: Steuerleitung
- 17: Steuerleitung
- 18: Rotations-Kantendreher
- 18a: Rotationskörper
- 18b: Öse

## Patentansprüche

1. Verfahren zum Erzeugen von sortenreinem Schussfadenabfall aus Fangleisten (1), die bei der Herstellung eines Gewebes (2) auf Webmaschinen gebildet werden, wonach die Fangleisten (1) aus den Enden (3a) von in dem Gewebe (2) abgebundener Schussfäden (3) und aus zwei von Dreherfadenspulen (12) abgezogenen Dreherfäden (4) bestehen, die unter Verwendung eines die Dreherfäden führenden Rotations-Kantendrehers (18) mit wenigstens einem in seiner Drehrichtung umkehrbaren Rotationskörper (18a) eine Volldreherbindung (1a) ausbilden und wonach die Fangleisten (1) nach deren Ausbildung von dem Gewebe (2) abgetrennt werden, wobei die Volldreherbindungen (1a) nach dem Abtrennen der Fangleiste (1) vom Gewebe (2) aufgedreht werden und dass daraufhin die Schussfadenenden (3a) und die Dreherfäden (4) separat abgeführt werden, **dadurch gekennzeichnet, dass** das Abführen oder das Sammeln der Schussfadenenden (3a) in Abhängigkeit von einem dem Webprozess in einer Webmaschinensteuerung zugrunde liegenden Schussfadenwahlprogramm vorgenommen wird.

2. Verfahren nach Anspruch 1, **dadurch gekennzeichnet, dass** das Aufdrehen der Volldreherbindungen synchron zu deren Herstellung erfolgt.

3. Verfahren nach Anspruch 1, **dadurch gekennzeichnet, dass** das Aufdrehen der Volldreherbindungen asynchron zu deren Herstellung erfolgt.

4. Verfahren nach Anspruch 1, **dadurch gekennzeichnet, dass** die Schussfadenenden nach Materialart sortiert und gesammelt werden

5. Verfahren nach Anspruch 1, **dadurch gekennzeichnet, dass** die Dreherfäden separaten Sammelmitteln zugeführt werden.

6. Verfahren nach Anspruch 4, **dadurch gekennzeichnet, dass** das Sortieren und Sammeln der Schussfadenenden mechanisiert und gesteuert erfolgt.

7. Vorrichtung zur Verfahrensdurchführung nach Anspruch 1, umfassend
a) eine Ablaufsteuerung (8),
b) eine in linearer Fortsetzung der Fangleiste (1) angeordnete Vorrichtung (5) zum Aufdrehen der Volldreherbindung (1a),
c) eine zwischen der Vorrichtung (5) und der Fangleiste (1) eingeordnete Abführeinrichtung (6) und
d) eine der Vorrichtung (5) nachgeordnete Abziehvorrichtung (7) für die Dreherfäden (4), **dadurch gekennzeichnet, dass** die Abführeinrichtung (6) mehrere auf einem mit einem Drehantrieb (6c) versehenen Drehteller montierte Sammbehälter (6B) besitzt, wobei der Drehantrieb (6c) mit der Ablaufsteuerung (8) als Bestandteil einer Webmaschinensteuerung signalübertragend verbunden ist.

8. Vorrichtung nach Anspruch 7, **dadurch gekennzeichnet, dass** die Vorrichtung (5) zum Aufdrehen der Volldreherbindung (1a) ein die Dreherfäden (4) führender, drehangetriebener und in seiner Drehrichtung umkehrbarer Rotationskörper (5a) ist.

9. Vorrichtung nach Anspruch 8, **dadurch gekennzeichnet, dass** der Drehantrieb (5b) des Rotationskörpers (5a) ein elektromotorischer Fremdantrieb ist.

10. Vorrichtung nach Anspruch 8, **dadurch gekennzeichnet, dass** der Rotationskörper (5a) der Rotor eines elektrisch ansteuerbaren Stellmotors ist.

11. Vorrichtung nach Anspruch 7, **dadurch gekennzeichnet, dass** die Abführeinrichtung (6) aus wenigstens einer die Schussfadenenden (3a) erfassenden Vorkehrung (6a) und aus wenigstens einem die Schussfadenenden (3a) sammelnden Mittel (6b) besteht.

12. Vorrichtung nach Anspruch 7, **dadurch gekennzeichnet, dass** die Abziehvorrichtung (7) für die Dreherfäden (4) aus einem Walzenpaar (7a,7b) mit wenigstens einer drehangetriebenen Walze (7a) besteht.

13. Vorrichtung nach Anspruch 12, **dadurch gekennzeichnet, dass** die drehangetriebene Walze (7a) die Gewebeeinziehwalze der Webmaschine und die nicht drehangetriebene Walze (7b) eine auf die Gewebeeinziehwalze wirkende Anpresswalze ist.

14. Vorrichtung nach Anspruch 7, **dadurch gekennzeichnet, dass** die Abziehvorrichtung (7) aus einem Paar von auf einem drehangetriebenen Spulenträger angeordneten drehangetriebenen Spulenkörpern besteht.

## Claims

1. Method for obtaining pure weft waste from catch selvedges (1), which are formed during production of a cloth (2) on looms, in which method the catch selvedges (1) consist of the ends (3a) of weft threads (3) interlaced in the cloth (2) and of two leno threads (4) drawn from leno thread bobbins (12), which leno threads form a full-cross leno weave (1a) through use of a rotary leno mechanism (18) guiding the leno threads and having at least one rotary element (18a) reversible in its direction of rotation, and in which method the catch selvedges (1) are separated from the cloth (2) after their formation, the full-cross leno weaves (1a) being untwisted after separation of the catch edge (1) from the cloth (2), and the weft thread ends (3a) and the leno threads (4) then being separately removed, **characterised in that** removal or collection of the weft thread ends (3a) is performed in dependence on a weft thread selection program on which the weaving process in a loom control system is based.

2. Method according to claim 1, **characterised in that** untwisting of the full-cross leno weaves is effected synchronously with their production.

3. Method according to claim 1, **characterised in that** untwisting of the full-cross leno weaves is effected asynchronously with their production.

4. Method according to claim 1, **characterised in that** the weft thread ends are sorted and collected in accordance with material type.

5. Method according to claim 1, **characterised in that** the leno threads are conveyed to separate collecting means.

6. Method according to claim 4, **characterised in that** sorting and collection of the weft thread ends is mechanized and controlled.

7. Apparatus for implementing the method according to claim 1, comprising
a) a sequence control means (8),
b) a device (5) arranged as a linear continuation of the catch selvedge (1) for untwisting the full-cross leno weave (1a),
c) a removal arrangement (6) interposed between the device (5) and the catch selvedge (1) and
d) a drawing-off device (7) for the leno threads (4) arranged downstream of the device (5),
**characterised in that** the removal arrangement (6) comprises a plurality of collecting containers (6b) mounted on a turntable equipped with a rotary operating mechanism (6c), the rotary operating mechanism (6c) being connected, so as to transmit signals; with the sequence control means (8) as part of a loom control system.

8. Apparatus according to claim 7, **characterised in that** the device (5) for untwisting the full-cross leno weave (1a) is a rotatably driven rotary element (5a) that guides the leno threads (4) and is reversible in its direction of rotation.

9. Apparatus according to claim 8, **characterised in that** the rotary drive means (5b) of the rotary element (5a) is an electromotive external drive means.

10. Apparatus according to claim 8, **characterised in that** the rotary element (5a) of the rotor is an electrically controllable servomotor.

11. Apparatus according to claim 7, **characterised in that** the removal arrangement (6) comprises at least one means (6a) capturing the weft thread ends (3a) and at least one means (6b) collecting the weft thread ends (3a).

12. Apparatus according to claim 7, **characterised in that** the drawing-off device (7) for the leno threads (4) comprises a pair of rollers (7a, 7b) with at least one rotatably driven roller (7a).

13. Apparatus according to claim 12, **characterised in that** the rotatably driven roller (7a) is the fabric drawing-in roller of the loom and the non-rotatably driven roller (7b) is a pressure roller acting on the fabric drawing-in roller.

14. Apparatus according to claim 7, **characterised in that** the drawing-off device (7) comprises a pair of rotatably driven bobbin elements arranged on a rotatably driven bobbin carrier.

## Revendications

1. Procédé pour produire des déchets de fil de trame de toutes sortes à partir de fausses lisières (1), qui sont formés lors de la fabrication d'un tissu (2) sur des machines à tisser, après quoi les fausses lisières (1) sont composées des extrémités (3a) des fils de trame (3) insérés dans le tissu (2) et de deux fils de tour (4) déroulés par les bobines de fil de tour (12), qui forment une armure de gaze à tour complet (1a), en utilisant un mécanisme rotatif pour lisières pas de gaze (18) guidant les fils de tour, avec au moins un corps rotatif (18a) réversible dans son sens de rotation et après quoi les fausses lisières (1) après leur formation sont coupées du tissu (2), moyennant quoi les armures de gaze à tour complet (1a) sont détournées après que la fausse lisière (1) soit coupée du tissu (2) et après cela les extrémités des fils de trame (3a) et les fils de tour (4) sont éliminés séparément, **caractérisé en ce que** l'élimination ou la collecte des extrémités des fils de trame (3a) est réalisée en fonction d'un programme de sélection du fil de trame à la base du processus de tissage dans une commande de machines à tisser.

2. Procédé selon la revendication 1, **caractérisé en ce que** le retournement des armures de gaze à tour complet est effectué de manière synchrone par rapport à leur fabrication.

3. Procédé selon la revendication 1, **caractérisé en ce que** le retournement des armures de gaze à tour complet est effectué de manière asynchrone par rapport à leur fabrication.

4. Procédé selon la revendication 1, **caractérisé en ce que** les extrémités de fil de trame sont triées et collectées en fonction du type de matière.

5. Procédé selon la revendication 1, **caractérisé en ce que** les fils de tour sont amenés à des moyens collecteurs séparés.

6. Procédé selon la revendication 4, **caractérisé en ce que** le tri et la collecte des extrémités de fil de trame sont réalisés de manière mécanisée et commandée.

7. Dispositif destiné à l'exécution d'un procédé selon la revendication 1, comprenant
a) une commande séquentielle (8),
b) un dispositif (5) situé dans le prolongement linéaire de la fausse lisière (1) destiné à retourner l'armure de gaze à tour complet (1a),
c) une installation d'élimination (6) agencée entre le dispositif (5) et la fausse lisière (1) et
d) un dispositif d'appel (7) situé après le dispositif (5) pour les fils de tour (4), **caractérisé en ce que** l'installation d'élimination (6) possède plusieurs collecteurs (6B) montés sur un plateau tournant pourvu d'un mécanisme d'entraînement rotatif (6c), moyennant quoi le mécanisme d'entraînement rotatif (6c) est relié par transmission de signal à la commande séquentielle (8) en tant que partie composante d'une commande de machines à tisser.

8. Dispositif selon la revendication 7, **caractérisé en ce que** le dispositif (5) destiné à retourner l'armure de gaze à tour complet (1a) est un corps rotatif (5a) réversible dans son sens de rotation et entraîné par rotation, guidant les fils de tour (4).

9. Dispositif selon la revendication 8, **caractérisé en ce que** le mécanisme d'entraînement rotatif (5b) du corps rotatif (5a) est un mécanisme d'entraînement extérieur électromoteur.

10. Dispositif selon la revendication 8, **caractérisé en ce que** le corps rotatif (5a) est le rotor d'un servomoteur pouvant être commandé électriquement.

11. Dispositif selon la revendication 7, **caractérisé en ce que** l'installation d'élimination (6) se compose d'au moins un dispositif collectant les extrémités de fil de trame (3a) et d'au moins un moyen (6b) récoltant les extrémités de fil de trame (3a).

12. Dispositif selon la revendication 7, **caractérisé en ce que** le dispositif d'appel (7) pour les fils de tour (4) se compose d'une paire de cylindres (7a, 7b) avec au moins un cylindre entraîné par rotation (7a).

13. Dispositif selon la revendication 12, **caractérisé en ce que** le cylindre entraîné par rotation (7a) est le cylindre d'alimentation de tissu de la machine à tisser et le cylindre non entraîné par rotation (7b) est un cylindre presseur agissant sur le cylindre d'alimentation de tissu.

14. Dispositif selon la revendication 7, **caractérisé en ce que** le dispositif d'appel (7) se compose d'une paire de corps de bobines entraînés par rotation disposés sur un support de bobines entraîné par rotation.
